# FASCICULE DE BREVET EUROPEEN

(11) **EP 3 141 285 B1**
(45) Date de publication et mention de la délivrance du brevet: **17.10.2018**
(21) Numéro de dépôt: 16185276.9
(22) Date de dépôt: 23.08.2016
(51) Int. Cl.: A62B 1/14, A63B 69/00, A62B 35/00

(54) **DISPOSITIF DE SÉCURITÉ AUTOBLOQUANT POUR CORDE D'ESCALADE**
SELBSTBLOCKIERENDE SICHERHEITSVORRICHTUNG FÜR KLETTERSEIL
SELF-LOCKING SAFETY DEVICE FOR CLIMBING ROPE

(30) Priorité: 08.09.2015 LU 92819
(43) Date de publication de la demande: 15.03.2017
(73) Titulaire: Adam, Carlo, 1349 Luxembourg (LU)
(72) Inventeur: Adam, Carlo, 1349 Luxembourg (LU)
(74) Mandataire: Dennemeyer & Associates S.A.

(56) Documents cités:
- EP-A1- 0 389 391
- CN-A- 103 332 634
- FR-A1- 2 727 026
- US-A1- 2012 228 062

## Description

La présente invention concerne un dispositif de sécurité autobloquant pour corde.

L'invention concerne plus spécifiquement un dispositif de sécurité destiné à assurer un utilisateur à une paroi fixe dans le domaine de l'escalade, l'alpinisme, les jeux acrobatiques, les sports en hauteur, ou les travaux en hauteur.

Indication de l'état de la technique antérieure :

Concernant l'état de la technique antérieure, il existe_ des appareils de sécurisation autobloquant pour corde comme le « Grigri » de Petzl et le « Duck » de Kong.

Un Grigri est un matériel d'escalade conçu pour aider à sécuriser la pratique de l'escalade ou des travaux acrobatiques sur corde. Sa fonction principale est d'être un système d'assurage avec freinage assisté en cas de chute du grimpeur. L'assureur ne doit cependant pas relâcher son attention sur le grimpeur et doit utiliser le dispositif selon les instructions. Grigri est une marque déposée de Petzl, mais son succès est d'une importance telle que son nom désigne parfois simplement un descendeur autobloquant.

Le Duck est un bloqueur d'urgence conçu pour être utilisé avec des cordes ou sur sangles plates ou tubulaires . Il dispose d'un large trou d'attache permettant la rotation des mousquetons à vis et est conçu pour une installation facile comme bloqueur d'urgence, pour les manoeuvres de secours, autosauvetage, la progression ou comme réglage de longe.

La publication US 2012/0228062 A1 révèle un dispositif de sécurité autobloquant pour corde suivant le préambule de la revendication 1.

La publication EP-A1-2 301 631 de Petzl révèle un dispositif de type Grigri formant un dispositif d'assurage autobloquant pour corde, pouvant servir de descendeur ou bien à assurer un grimpeur. Un tel dispositif est destiné à se bloquer sur la corde automatiquement dès que la corde est sous tension et permet à l'utilisateur de trouver facilement une position de freinage autorisant une progression à une vitesse continue souhaitée.

Ce dispositif connu prévoit l'utilisation d'une came pour serrer une corde lorsque la corde est sous tension, et un levier agissant sur la came pour libérer la corde progressivement par une action manuelle sur le levier. Le levier agit sur la came avec un effet démultiplié dans une partie initiale de sa course de déblocage et avec un effet direct dans une partie finale de sa course de levier de telle sorte que le déplacement relatif de la came par rapport au levier est plus faible dans la première partie que dans la partie finale, ce qui permet un réglage précis de l'effort de freinage et de la vitesse de défilement de la corde dans la partie initiale de la course du levier.

Ces deux systèmes (« Grigri » et « Duck ») sont construits pour l'escalade avec partenaire et, même s'ils permettent également l'escalade en solo, à pleine responsabilité des utilisateurs, ils ne sont pas recommandés pour ce type d'escalade en solo. Le désavantage de ces systèmes est une utilisation peu maniable de la corde de sécurité comme l'utilisateur doit manuellement trainer derrière lui la corde de sécurité.

La présente invention intervient exactement à ce niveau avec le but de guider ou bloquer la corde de sécurité sans intervention du grimpeur/de la grimpeuse.

### Résumé de l'invention :

Le problème à résoudre est de pallier aux inconvénients mentionnés ci-dessus de l'art antérieur et de trouver un dispositif de sécurité autobloquant de corde pour l'escalade sans partenaire pour assurer l'utilisateur.

Le but de la présente invention est donc de proposer un dispositif de sécurité autobloquant pour corde amélioré, utilisable pour l'escalade en solo , permettant de guider ou bloquer la corde de sécurité sans intervention de l'utilisateur et sans avoir besoin d'un partenaire pour contrôler la corde de sécurité.

Cet objectif est atteint, suivant l'invention, en ce que le dispositif de sécurité autobloquant pour corde comprend les caractéristiques de la partie caractérisante de la revendication 1.

Plus particulièrement, à cet effet, conformément à l'invention, ce but est atteint par le fait que dans un dispositif du type précité comprenant :
- une plaque de support 1 ,
- une première poulie 21 montée sur un premier axe 15 solidaire de la plaque de support 1,
- un moyen de transport 7,30,31 pour guider et assurer le mouvement de la corde 12, le moyen de transport 7,30,31 comportant un premier bras de pivotement 30 pivotant sur un deuxième axe 6 d'articulation solidaire de la plaque de support 1, et une deuxième poulie 22 montée sur le premier bras de pivotement 30 ,
- un moyen de blocage 9,31 pour assurer le blocage de la corde 12, et
- une unité d'actionnement 2,3,4 comportant un moteur électrique 2 pour actionner et contrôler la rotation de la première poulie 21 coopérant avec la deuxième poulie 22 pour mettre la corde en mouvement,
caractérisé en ce que le moyen de blocage 9,31 comporte un deuxième bras 31 de pivotement coopérant avec un élément de blocage 9 solidaire de la plaque de support 1 pour provoquer blocage de la corde 12,
le deuxième bras 31 de pivotement permettant un mouvement de basculement entre une position fermée dans laquelle la corde 12 coincée sous pression entre la première poulie 21 et la deuxième poulie 22 est mise en mouvement par activation du moteur électrique 2 , et une position ouverte dans laquelle la corde 12 est bloquée par le moyen de blocage 9,31 et le moteur électrique 2 est désactivé de sorte que le mouvement de la corde 12 est stoppé.

L'appareil est particulièrement destiné à des activités d'escalade en intérieur (un hall - indoor climbing). Il sert à sécuriser de façon entièrement automatique le grimpeur/la grimpeuse en cas de chute et permet ainsi d'exercer cette activité tout seul de manière sécurisée sans avoir besoin d'un partenaire pour contrôler la corde de sécurité.

L'appareil est destiné à être installé à la fin de la route d'escalade. La corde de sécurité est faufilée dans l'appareil et est guidée par des composants électriques et mécaniques. Appareil est entièrement automatique pour sécuriser l'escalade en solo.

Cette invention concerne un appareil respectivement une installation composée d'éléments mécaniques et électriques qui guident, contrôlent et bloquent une corde de sécurité telle qu'utilisée par des utilisateurs lors d'une escalade .

D'autres caractéristiques et avantages de la présente invention apparaîtront au cours de la description suivante qui n'est cependant donnée qu'à titre indicatif.

Aussi, afin de permettre une compréhension plus claire de l'invention on décrira ci-après, une forme de réalisation préférée, à titre d'exemple, en se référant en particulier aux dessins en annexe, parmi lesquels:
- la figure 1 représente une vue de face d'une forme de réalisation préférée d'un dispositif de sécurité autobloquant pour corde conforme à l'invention,
- la figure 2 est une vue latérale du dispositif tel que représenté dans la figure 1,
- la figure 3 est une vue d'en haut du dispositif tel que représenté dans la figure 1.

Si on se réfère aux dessins, les mêmes numéros de référence sont utilisés pour identifier les mêmes éléments.

Les figures 1 à 3 permettent de bien visualiser les différents éléments constituant le dispositif de sécurité autobloquant pour corde préféré selon l'invention.

### Description d'un mode de réalisation de l'invention :

L'appareil doit être installé à la fin de la route d'escalade.
La corde de sécurité 12 est faufilée dans l'appareil et est guidée par des composants électriques et mécaniques.

Sur les figures, un dispositif de sécurité pour corde, comporte une paire de poulies 21 et 22 disposées sur une plaque de support 1 . La première poulie 21 est montée sur un premier axe 15 solidaire de la plaque de support 1. La première poulie motrice 21 est montée fixe au moyen d'un axe de fixation 15 sur la plaque de support 1, en étant mise en rotation par une unité d'actionnement 2,3,4.

L'unité d'actionnement 2,3,4 comporte un moteur électrique 2 pour actionner et contrôler la rotation de la première poulie 21 et pour mettre la corde en mouvement. Le dispositif de sécurité comporte en outre un moyen de transport 7,30,31 pour guider et assurer le mouvement de la corde 12. Le moyen de transport 7,30,31 comporte un premier bras de pivotement 30 pivotant sur un axe d'articulation 6 solidaire de la plaque de support 1, ainsi qu' une deuxième poulie 22 montée sur le premier bras de pivotement 30. La deuxième poulie 22 est solidarisée au premier bras de pivotement 30 mobile, susceptible de pivoter autour d'un axe 6.

Avantageusement, la poulie 21 comporte une gorge périphérique d'enroulement de la corde 12 adaptée pour recevoir la deuxième poulie 22 et serrer la corde 12 maintenue sous pression entre la première poulie 21 et la deuxième poulie 22 par un ressort 7 de traction.

Un moyen de blocage 9,31 comporte un deuxième bras 31 de pivotement coopérant avec un élément de blocage 9 solidaire de la plaque de support 1 pour provoquer le blocage de la corde 12.. L' élément de blocage 9 est montée fixe au moyen d'un axe de fixation sur la plaque de support 1

Le deuxième bras 31 de pivotement permet un mouvement de basculement entre une position fermée dans laquelle la corde 12 coincée sous pression entre la première poulie 21 et la deuxième poulie 22 est mise en mouvement par activation du moteur électrique 2 , et une position ouverte dans laquelle la corde 12 est bloquée par le moyen de blocage 9,31 et le moteur électrique 2 est désactivé de sorte que le mouvement la corde 12 est stoppé.

Avantageusement, les deux bras de pivotement 30,31 fixés de façon mobile pivotent sur l'axe principal 6 et fonctionnent indépendamment l'un de l'autre.

Selon un mode préféré de réalisation préféré, le moteur 2 est adapté pour tourner à une vitesse substantiellement constante pour une escalade à allure normale. Ainsi, le moteur électrique 2 fait tourner la poulie 21 à une vitesse substantiellement constante pour maintenir la corde sous tension lors d'une une escalade à allure normale de sorte la corde de sécurité 12 reste tendue et l'escalade est sécurisée.

Avantageusement, la première poulie 21 est conformée en cylindre ayant une surface extérieure destinée à coopérer avec la deuxième poulie 22 conformée en cylindre, suite au mouvement de pivotement du premier bras de pivotement 30 vers la position fermée, le passage de la position fermée vers la position ouverte de blocage s'effectuant lorsque la tension de la corde 12 dépasse un seuil prédéterminé entraînant le mouvement de basculement du premier bras de pivotement 30 .

Selon un mode préféré de réalisation préféré, un ressort 7 de traction ou de rappel sollicitant le premier bras de pivotement 30 dans le sens du déblocage vers la position fermée est prévu. Le seuil de tension ou de coincement de la corde 12 entre la première poulie 21 et la deuxième poulie 22 dépend de la force de rappel du ressort de traction 7. La tension du ressort 7 peut être réglée ou ajustée à l'aide d'un élément d'ajustement 8.

La corde 12 à tendre est placée de manière à être emprisonnée et reposer contre la surface de contact des première et deuxième poulies 21 et 22 du dispositif. La rotation des poulies 21 et 22 peut alors être contrôlée par le moteur 2. Le dispositif de tension est normalement utilisé pour le bobinage de la corde 12 lors du coincement de la corde 12 entre la première poulie 21 et la deuxième poulie 22 dû à la force de traction du ressort 7.

En amont du passage de la corde 12 à travers première et deuxième poulies 21 s'étend un axe de blocage 9. Avantageusement, l'axe de blocage 9 peut être formé d'une cheville de blocage 9 solidaire de la plaque support 1.

Le positionnement de l'axe de blocage 9 est tel que la corde 12 vient en engagement par coincement entre cet axe de blocage 9 et une poulie de blocage 34 solidaire du deuxième bras de pivotement 31 dans la position ouverte, de manière à assurer un blocage sûr. Ce blocage intervient lorsque la valeur de la tension exercée sur la corde 12 est supérieure à un seuil prédéterminé et que le deuxième bras de pivotement 31 a effectué le mouvement de basculement depuis la position fermée. Le mouvement de basculement du deuxième bras de pivotement 31 vers la position de blocage intervient lors d'une chute de l'utilisateur lorsque la tension de la corde 12 dépasse le seuil de réglage de l'appareil.

Le basculement du deuxième bras de pivotement 31 fait pivoter la poulie de blocage 34 autour de l'axe 6, à partir d'une position fermée vers une position de blocage. Le deuxième bras de pivotement 31 est articulé sur la plaque 1 en un axe 6 et est situé à l'opposé du premier bras de pivotement 30 qui coopère avec le ressort de rappel 7 pour solliciter la poulie 22 vers la position fermée dans laquelle les axes 6,16, 33,34,36 sont en alignement horizontal.

Selon un mode préféré de réalisation préféré, il est prévu un mécanisme interrupteur 10 pour activer ou désactiver le moteur électrique 2. Suite au basculement du deuxième bras de pivotement 31 vers le bas, le mécanisme interrupteur 10 est désactivé pour déclencher l'arrêt du moteur électrique 2, et la corde de sécurité 12 n'est donc plus transportée. Suite au basculement du deuxième bras de pivotement 31 vers le haut dans la position fermée (horizontale) lorsque l'utilisateur recommence la montée, le mécanisme interrupteur 10 est réactivé de sorte que le moteur électrique 2 redémarre et la corde de sécurité 12 se trouve de nouveau sous tension.

Selon un mode préféré de réalisation préféré, il est prévu un système d'alarme en cas de défaillance du système. Plus particulièrement, un module sonore peut être prévu pour contrôler la tension de la corde et prévenir le grimpeur en cas de panne du mécanisme, par exemple lors d'une coupure d'électricité ou d'un arrêt moteur imprévu.

Les figures 1 à 3 permettent de bien visualiser les différents éléments constituant le dispositif de sécurité autobloquant pour corde, selon un mode préféré de réalisation, présenté à titre non limitatif et uniquement à des fins d'illustration de l'invention.

Sur la plaque de montage 1 se trouvent les structures suivantes formant l'unité d'actionnement :
a) Un moteur électrique 2. Ce moteur 2 propulse une spirale motrice 4 par l'intermédiaire d'une courroie 3.
b) La spirale motrice 4 fait tourner une roue dentée 5.
c) une poulie motrice 21 est fixée sur cette roue dentée 5 . La poulie 21 peut être adaptée à l'épaisseur de la corde de sécurité 12.
Les éléments 2, 3, 4, et 21 forment une unité d'actionnement.

Conjointement à cette unité se trouve le mécanisme de sécurisation qui se compose des éléments suivants , selon un mode préféré de réalisation:
d) le bras de pivotement 30 est formé par un rail 30: il est fixé de façon mobile d'un côté sur l'axe principal 6 de la plaque de montage 1. Au milieu du rail 30 se trouve la poulie 22 qui exerce une pression sur la corde de sécurité 12 se trouvant à l'intérieur de la poulie 21. Cette pression provient du ressort 7 qui tient la partie libre du rail 30 sous tension. Le ressort 7 est monté sur le côté de la plaque de montage 1. La tension du ressort 7 peut être réglée à l'aide d'un écrou 8. A l'intérieur du rail 30 se trouve le rail 31.
e) le bras de pivotement 31 formé par un rail 31 : il se trouve à l'intérieur du rail 30 et est fixé sur l'axe central 6. Cette fixation permet un mouvement de basculement du rail 31. Le mouvement de basculement est limité par un élément de blocage 9 formé par une cheville de blocage 9. La cheville de blocage 9 est montée en-dessous de l'axe principal 6.
   Suite au mouvement de basculement du rail 31, un micro interrupteur 10 peut être activé ou désactivé. Ce micro interrupteur 10 est monté sur un côté de la plaque de montage 1 et sert à activer ou désactiver le moteur électrique 2 en cas de pause ou de chute du grimpeur. Dans le rail 31 se trouvent encore les poulies de guidage 33, 34 et 35.
f) Corde de rappel 13 : elle est fixée à l'extrémité gauche du rail 30 et passe par la poulie 33 et le rail 31 vers le bas.
g) Corde de sécurité 12. Elle est introduite par le bas dans le dispositif. L'utilisateur installe d'abord la corde 12 entre deux poulies 14 en bas de la plaque de montage 1. Puis elle se dirige vers la poulie 35. La corde 12 est d'abord enroulée sur la poulie 35, passe ensuite dans l'espace intermédiaire entre les poulies 34 et 35 , et est enroulée au-dessus de la poulie 34 et sous l'élément fixe de blocage 9.
De la poulie 35 elle passe sur la poulie 34 et ensuite elle passe en-dessous de la cheville de blocage 9 puis au-dessus de l'axe principal 6. Elle est finalement enroulée entre les poulies 21 et 22 puis au-dessus de la dernière poulie 33. Ce bout de la corde de sécurité 12 s'étend vers le bas et est muni d'un poids 11 afin de maintenir le rail 31 en position horizontale.

### Explication du fonctionnement de l'appareil :

Pour l'escalade, la corde de sécurité 12 a été introduite dans le système comme décrit ci-dessus. Pendant la montée de l'utilisateur , la poulie 30, propulsée par le moteur électrique 2, maintient la corde de sécurité 12 qui se trouve entre la poulie 30 et la poulie 31 sous tension.
En cas de pause de l'utilisateur, la tension sur la corde de sécurité 12 augmente (le moteur 2 continue à fonctionner) et le rail 31 quitte la position fermée (horizontale) vers la position ouverte . Suite à ce basculement vers le bas du rail 31, le micro interrupteur 10 est désactivé et le moteur électrique 2 s'arrête, et la corde de sécurité 12 n'est donc plus transportée. Si la montée de l'utilisateur recommence, la corde de sécurité 12 se détend et le ressort 7 remet le rail 31 dans la position fermée (horizontale). Suite à ce mouvement du rail 31 vers la position fermée (horizontale) le micro interrupteur 10 est de nouveau activé de sorte que le moteur électrique 2 redémarre et la corde de sécurité 12 se trouve de nouveau sous tension.
En cas de chute de l'utilisateur le même mécanisme se met en place mais le poids corporel du grimpeur fait que la corde de sécurité 12 reste bloquée entre la poulie 34 et la cheville de blocage 9 ce qui évite la chute du grimpeur. La tension de la corde de sécurité 12 augmente et le même mécanisme comme décrit ci-dessus pour une pause de l'utilisateur se déroule. Si le grimpeur s'est stabilisé et veut continuer la montée, le même mécanisme se met en place comme décrit après une pause.
Pour la descente de l'utilisateur le grimpeur doit débloquer le blocage de la corde de sécurité 12. Il doit tirer sur la corde de rappel 13. Ainsi le rail 30 pivote vers le haut ce qui enlève la pression sur la poulie 21 et la poulie 22. Par la suite la corde de sécurité 12 est libérée. Par la même occasion on enlève la pression entre la poulie 34 et la cheville de blocage 9. Ceci permet au grimpeur une descente contrôlée. Au moment où le grimpeur relâche la corde de rappel 13, le système de blocage entre de nouveau en fonction.

Dès lors, lors de l'utilisation du dispositif de sécurité autobloquant pour corde de l'invention ,la corde de sécurité 12 est tenue en état de tension lors de la montée de l'escaladeur par le moteur électrique 2 qui propulse les roues motrices 21 et 22 via une courroie 3 et une spirale motrice 4. Le rail de transport 30 est tenu en position de montée par un ressort 7. Si l'escalade est interrompue la corde 12 est mise sous tension et suite à cette tension un interrupteur 10 est activé ce qui provoque l'arrêt du moteur électrique 2 et des roues motrices 21 et 22 . Lors d'une chute le même mécanisme se déroule mais en plus le poids de l'utilisateur déclenche le mécanisme de sécurité c.à.d. la corde 12 reste bloquée entre le rail de transport 30 et le boulon de blocage 9 suite à l'inclinaison du rail de transport 30 vers le bas en direction du boulon de blocage 9. Si l'escaladeur veut continuer sa montée il relâche la tension de la corde 12, le ressort 7 entre en action et remet le rail de transport 30 en position de montée , ceci active l'interrupteur 10 et relance le moteur 2 et les roues motrices 21 et 22. Pour le rappel l'escaladeur provoque d'abord le blocage du système comme décrit ci-dessus. Puis il met une légère tension sur la corde de rappel 13 ce qui déclenche une levée du rail de transport 30 et enlève la pression sur le boulon de blocage 9 et libère la corde 12.

La présente invention n'est en aucune manière limitée à la forme de réalisation décrite à titre d'exemple et représentée dans les figures. On pourra y apporter de nombreuses modifications de détails, de formes, et de dimensions sans sortir pour cela du cadre de l'invention.

## Revendications

1. Dispositif de sécurité autobloquant pour corde (12), comprenant :
- une plaque de support (1),
- une première poulie (21) montée sur un premier axe (15) solidaire de la plaque de support (1),
- un moyen de transport (7,30,31) pour guider et assurer le mouvement de la corde (12), le moyen de transport (7,30,31) comportant un premier bras de pivotement (30) pivotant sur un deuxième axe d'articulation (6) solidaire de la plaque de support (1), et une deuxième poulie (22) montée sur le premier bras de pivotement (30),
- un moyen de blocage (9,31) pour assurer le blocage de la corde (12), et
- une unité d'actionnement (2,3,4) comportant un moteur électrique (2) pour actionner et contrôler la rotation de la première poulie (21) et mettre la corde en mouvement,
**caractérisé en ce que** le moyen de blocage (9,31) comporte un deuxième bras (31) de pivotement coopérant avec un élément de blocage (9) solidaire de la plaque de support (1) pour provoquer blocage de la corde (12),
le deuxième bras (31) de pivotement permettant un mouvement de basculement entre une position fermée dans laquelle la corde (12) coincée sous pression entre la première poulie (21) et la deuxième poulie (22) est mise en mouvement par activation du moteur électrique (2), et une position ouverte dans laquelle la corde (12) est bloquée par le moyen de blocage (9,31) et le moteur électrique (2) est désactivé de sorte que le mouvement de la corde (12) est stoppé.

2. Dispositif selon la revendication 1 , **caractérisé en ce que** un ressort (7) de traction sollicite le premier bras de pivotement (30) dans le sens du déblocage vers la position fermée, et **en ce que** la force de rappel du ressort de traction (7) détermine le seuil de tension ou de coincement de la corde (12) entre la première poulie (21) et la deuxième poulie (22).

3. Dispositif selon la revendication 1 ou 2, **caractérisé en ce que** le moyen de blocage (9,31) comporte un axe de blocage (9) formé d'une cheville de blocage (9) solidaire de la plaque support (1).

4. Dispositif selon l'une quelconque des revendications précédentes, **caractérisé en ce que** l'axe de blocage (9) est positionné sur la plaque support (1) de manière à ce que la corde (12) vienne en engagement par coincement entre l' axe de blocage (9) et une poulie de blocage (34) solidaire du deuxième bras de pivotement (31) dans la position ouverte.

5. Dispositif selon l'une quelconque des revendications précédentes, **caractérisé en ce que** les deux bras de pivotement (30,31) fixés de façon mobile pivotent sur l'axe principal d'articulation (6) indépendamment l'un de l'autre.

6. Dispositif selon l'une quelconque des revendications précédentes, **caractérisé en ce que** le moteur (2) est adapté pour tourner à une vitesse substantiellement constante pour maintenir la corde sous tension lors d'une une escalade à allure normale.

7. Dispositif selon l'une quelconque des revendications précédentes, **caractérisé en ce que** un mécanisme interrupteur (10) est prévu pour activer ou désactiver le moteur électrique (2), le mécanisme interrupteur (10) étant désactivé pour déclencher l'arrêt du moteur électrique (2) suite au basculement du deuxième bras de pivotement (31) vers la position ouverte , le mécanisme interrupteur (10) étant réactivé pour que le moteur électrique (2) redémarre et que la corde de sécurité (12) se trouve de nouveau sous tension suite au basculement du deuxième bras de pivotement (31) vers la position fermée.

8. Dispositif selon l'une quelconque des revendications précédentes, **caractérisé en ce que** la première poulie (21) est conformée en cylindre ayant une surface extérieure destinée à coopérer avec la deuxième poulie (22) conformée en cylindre.

9. Dispositif selon l'une quelconque des revendications précédentes, **caractérisé en ce que** l'unité d'actionnement (2,3,4) comportant le moteur électrique (2) propulse une spirale motrice (4) par l'intermédiaire d'une courroie (3), et **en ce que** la spirale motrice (4) fait tourner une roue dentée (5) qui coopère avec la première poulie motrice (21) pour mettre la corde (12) en mouvement.

10. Dispositif selon l'une quelconque des revendications précédentes, **caractérisé en ce que** un module d'alarme est prévu pour prévenir le grimpeur en cas de panne du dispositif lors d'une coupure d'électricité ou d'un arrêt imprévu du moteur (2).

## Patentansprüche

1. Selbstblockierende Sicherheitsvorrichtung für Seil (12), umfassend:
- eine Trägerplatte (1),
- eine erste Rolle (21), die auf einer ersten Achse (15) montiert ist, die mit der Trägerplatte (1) fest verbunden ist,
- ein Transportmittel (7, 30, 31), um die Bewegung des Seils (12) zu führen und zu sichern, wobei das Transportmittel (7, 30, 31) einen ersten Schwenkarm (30) aufweist, der auf einer zweiten Gelenkachse (6) schwenkt, die mit der Trägerplatte (1) fest verbunden ist, und eine zweiten Rolle (22), die auf dem ersten Schwenkarm (30) angebracht ist,
- ein Blockiermittel (9, 31), um die Blockierung des Seils (12) zu sichern, und
- eine Betätigungseinheit (2, 3, 4), die einen Elektromotor (2) aufweist, um die Rotation der ersten Rolle (21) zu betätigen und zu steuern und um das Seil in Bewegung zu versetzen,
**dadurch gekennzeichnet, dass** das Blockiermittel (9, 31) einen zweiten Schwenkarm (31) aufweist, der mit einem Blockierelement (9) zusammenwirkt, das mit der Trägerplatte (1) fest verbunden ist, um das Seil (12) zu blockieren,
wobei der zweite Schwenkarm (31) eine Kippbewegung zwischen einer geschlossenen Stellung, in welcher das unter Druck zwischen der ersten Rolle (21) und der zweiten Rolle (22) eingeklemmte Seil (12) durch Aktivierung des Elektromotors (2) in Bewegung versetzt wird, und einer offenen Stellung, in welcher das Seil (12) von dem Blockiermittel (9, 31) blockiert ist und der Elektromotor (2) deaktiviert ist, so dass die Bewegung des Seils (12) gestoppt ist, erlaubt.

2. Vorrichtung nach Anspruch 1, **dadurch gekennzeichnet, dass** eine Zugfeder (7) den ersten Schwenkarm (30) in die Löserichtung in Richtung der geschlossenen Stellung beansprucht, und dass die Rückholkraft der Zugfeder (7) den Spannungs- oder Klemmgrenzwert des Seils (12) zwischen der ersten Rolle (21) und der zweiten Rolle (22) bestimmt.

3. Vorrichtung nach Anspruch 1 oder 2, **dadurch gekennzeichnet, dass** das Blockiermittel (9, 31) eine Blockierachse (9) aufweist, die von einem Blockierbolzen (9) gebildet ist, der mit der Trägerplatte (1) fest verbunden ist.

4. Vorrichtung nach einem der vorangehenden Ansprüche, **dadurch gekennzeichnet, dass** die Blockierachse (9) auf der Trägerplatte (1) derart positioniert ist, dass das Seil (12) zwischen der Blockierachse (9) und einer Blockierrolle (34) eingeklemmt wird, die mit dem zweiten Schwenkarm (31) in der offenen Stellung fest verbunden ist.

5. Vorrichtung nach einem der vorangehenden Ansprüche, **dadurch gekennzeichnet, dass** die zwei beweglich befestigten Schwenkarme (30, 31) unabhängig voneinander auf der Hauptgelenkachse (6) schwenken.

6. Vorrichtung nach einem der vorangehenden Ansprüche, **dadurch gekennzeichnet, dass** der Motor (2) ausgebildet ist, um in einer substantiell konstanten Geschwindigkeit zu drehen, um das Seil bei einem normal schnellen Klettern unter Spannung zu halten.

7. Vorrichtung nach einem der vorangehenden Ansprüche, **dadurch gekennzeichnet, dass** ein Unterbrechungsmechanismus (10) vorgesehen ist, um den Elektromotor (2) zu aktivieren oder zu deaktivieren, wobei der Unterbrechungsmechanismus (10) deaktiviert wird, um den Elektromotor (2) infolge des Schwenkens des zweiten Schwenkarms (31) in die offene Stellung anzuhalten, wobei der Unterbrechungsmechanismus (10) reaktiviert wird, damit der Elektromotor (2) erneut startet und sich das Sicherheitsseil (12) infolge des Schwenkens des zweiten Schwenkarms (31) in die geschlossene Stellung erneut unter Spannung befindet.

8. Vorrichtung nach einem der vorangehenden Ansprüche, **dadurch gekennzeichnet, dass** die erste Rolle (21) als Zylinder mit einer äußeren Oberfläche ausgebildet ist, die zum Zusammenwirken mit der zweiten Rolle (22) bestimmt ist, die als Zylinder ausgebildet ist.

9. Vorrichtung nach einem der vorangehenden Ansprüche, **dadurch gekennzeichnet, dass** die Betätigungseinheit (2, 3, 4), die den Elektromotor (2) aufweist, eine Antriebsspirale (4) über einen Riemen (3) antreibt, und dass die Antriebsspirale (4) ein Zahnrad (5) in Drehung versetzt, das mit der ersten Antriebsrolle (21) zusammenwirkt, um das Seil (12) in Bewegung zu versetzen.

10. Vorrichtung nach einem der vorangehenden Ansprüche, **dadurch gekennzeichnet, dass** ein Alarmmodul vorgesehen ist, um den Kletterer bei einer Panne der Vorrichtung bei einem Stromausfall oder einem unvorhergesehenen Stopp des Motors (2) zu benachrichtigen.

## Claims

1. Self locking safety device for a rope (12), comprising:
- a support plate (1),
- a first pulley (21) mounted on a first axis (15) rigidly connected to the support plate (1),
- a transport means (7, 30, 31) for guiding and ensuring the movement of the rope (12), the transport means (7, 30, 31) comprising a first pivot arm (30) pivoting on a second articulation axis (6) rigidly connected to the support plate (1), and a second pulley (22) mounted on the first pivot arm (30),
- a locking means (9, 31) for ensuring the locking of the rope (12), and
- an actuating unit (2, 3, 4) comprising an electric motor (2) for actuating and controlling the rotation of the first pulley (21) and setting the rope in movement,
**characterised in that** the locking means (9, 31) comprises a second pivot arm (31) interacting with a locking element (9) rigidly connected to the plate (1), in order to cause locking of the rope (12),
the second pivot arm (31) allowing a switch-over movement between a closed position in which the rope (12) is pinched under pressure between the first pulley (21) and the second pulley (22) and set in movement by activation of the electric motor (2), and an open position in which the rope (12) is locked by the locking means (9, 31) and the electric motor (2) is deactivated so that the movement of the rope (12) is stopped.

2. The device according to claim 1, **characterised in that** a traction spring (7) urges the first pivot arm (30) in the unlocking direction towards the closed position, and **in that** the return force of the traction spring (7) determines the tension or pinching threshold of the rope (12) between the first pulley (21) and the second pulley (22).

3. The device according to claim 1 or 2, **characterised in that** the locking means (9, 31) comprises a locking axis (9) formed by a locking pin (9) rigidly connected to the support plate (1).

4. The device according to any one of the preceding claims, **characterised in that** the locking axis (9) is positioned on the support plate (1) in such a way that the rope (12) engages by pinching between the locking axis (9) and a locking pulley (34) rigidly connected to the second pivot arm (31) in the open position.

5. The device according to any one of the preceding claims, **characterised in that** the two pivot arms (30, 31), attached in a movable manner, pivot on the main articulation axis (6) independently of one another.

6. The device according to any one of the preceding claims, **characterised in that** the motor (2) is able to turn at a substantially constant speed in order to keep the rope under tension during climbing at a normal pace.

7. The device according to any one of the preceding claims, **characterised in that** a mechanical switch (10) is provided to activate or deactivate the electric motor (2), the switch mechanism (10) being deactivated in order to trigger the stopping of the electric motor (2) following the switch-over of the second pivot arm (31) into the open position, the switch mechanism (10) being reactivated so that the electric motor (2) restarts and the safety rope (12) is again placed under tension following the switch-over of the second pivot arm (31) into the closed position.

8. The device according to any one of the preceding claims, **characterised in that** the first pulley (21) is shaped as a cylinder having an outer surface intended to interact with the second pulley (22) shaped as a cylinder.

9. The device according to any one of the preceding claims, **characterised in that** the actuating unit (2, 3, 4) comprising the electric motor (2) propels a driving spiral (4) via a belt (3), and **in that** the driving spiral (4) turns a toothed wheel (5) which interacts with the first drive pulley (21) in order to set the rope (12) in movement.

10. The device according to any one of the preceding claims, **characterised in that** an alarm module is provided in order to warn the climber in the event of a breakdown of the device during a break in power or an unexpected shut-down of the motor (2).
